# EUROPÄISCHE PATENTANMELDUNG

(11) **EP 1 213 790 A2**
(43) Veröffentlichungstag der Anmeldung: **12.06.2002**
(21) Anmeldenummer: 01127946.0
(22) Anmeldetag: 23.11.2001
(51) Int. Cl.: H01R 4/36

(54) **Elektrische Anschlussklemme**

(30) Priorität: 05.12.2000 DE 10060441
(71) Anmelder: SIEMENS AKTIENGESELLSCHAFT, 80333 München (DE)
(72) Erfinder: Leitl, Wolfgang, 93173 Wenzenbach (DE); Weber, Christoph, 84061 Ergoldsbach (DE)

(57) **Zusammenfassung**

Bei einer herkömmlichen Anschlußklemme mit einem Klemmrahmen aus einem bandförmigem Material, besteht das Problem, daß diese zum einen im Hinblick auf die Baugröße und zum anderen im Hinblick auf die Fertigungskosten noch nicht optimiert ist. Die Erfindung sieht zur Lösung des Problems vor, den Klemmrahmen (2) mit einem einschenkligen Profil zu versehen.

## Beschreibung

Die Erfindung betrifft eine Anschlußklemme mit einem Klemmrahmen aus einem bandförmigem Material, der eine innenliegende Aussparung aufweist. Diese Aussparung dient für einen Leiter als Aufnahmeraum. Der Aufnahmeraum weist an einer Seite eine Führung für eine darin angeordnete Klemmschraube und an einer der einen Seite gegenüberliegenden anderen Seite eine Auflage für den Leiter auf.

Eine derartige Anschlußklemme ist ein Verbindungsmittel zum Verbinden eines Strompfades. Der Ausführung der Anschlußklemme entsprechend, unterscheidet man das Einsatzgebiet. Dieses kann unter anderem die Verwendung bei einer Abzweigdose, einem Gerät, einer Leuchte, einem Steuerschrank, einer Steckdose und einem Schalter umfassen.

Die Anschlußklemme dient insbesondere als Geräteklemme und ist unter konstruktiven Gesichtspunkten als Bügelklemme klassifiziert. Eine derartige Anschlußklemme ist aus der Patentschrift DE 26 43 471 C3 bekannt.

Es ist daher die Aufgabe der vorliegenden Erfindung, eine Anschlußklemme zu entwickeln, die kompakt und einfach aufgebaut ist und weniger Material als bisher benötigt.

Diese Aufgabe wird erfindungsgemäß durch eine Anschlußklemme mit einem Klemmrahmen aus einem bandförmigem Material, der eine innenliegende Aussparung aufweist, gelöst. Diese Aussparung dient für einen Leiter als Aufnahmeraum.

Der Aufnahmeraum weist an einer Seite eine Führung für eine darin angeordnete Klemmschraube und an einer der einen Seite gegenüberliegenden anderen Seite eine Auflage für den Leiter auf. Dabei weist die erfindungsgemäße Anschlußklemme einen Klemmrahmen mit einem einschenkligen Profil auf.

Unter einschenkligem Profil ist eine geometrisch ausgestaltete Kontur mit einer einzelnen, schenkelartigen Ausbildung zu verstehen.

Mit dieser Erfindung ist eine wirtschaftlich und effizient herstellbare Anschlußklemme gegeben, da diese durch eine bevorzugt automatisierte Fertigung auf der Basis reiner Stanzund Biegeschritte herstellbar ist. Dies kann insbesondere durch die Verwendung eines einzigen, einfachen und schnelllaufenden Fertigungsmittels oder -werkzeugs und der damit verbundenen Verkürzung der Fertigungszyklen umgesetzt werden. Des Weiteren kann von einer Einsparung einzelner Arbeitsschritte und vom Wegfall aufwendiger Fertigungsmittel oder -werkzeuge für Schweiß-, Falt-, Räum- und Verstemmschritte, profitiert werden.

Durch die Verwendung des bandförmigen Materials, ist ein geringer Materialverbrauch und -verschnitt durch eine gute Materialausnutzung gegeben. Enge Fertigungstoleranzen können ebenfalls eingehalten werden. Die Anschlußklemme ist durch ihr kleines Bauvolumen kompakt ausgebildet, wodurch nur ein geringer Platzbedarf erforderlich ist. Die Klemmrahmenkonstruktion kann leicht, nach Art eines Baukastensystems, für mehrere Klemmquerschnitte ausgelegt werden. Durch ihre flache Bauweise ist die Anschlußklemme auch günstig stapel- und verpackbar.

Mit Vorteil erstreckt sich die Klemmschraube ausgehend von der Führung in Richtung der Auflage und im Bereich der Auflage im wesentlichen in der Ebene des Schenkels, wodurch ein optimierter Kraftfluß im Klemmrahmen erzielbar ist.

In einfacher Weise kann sich die Klemmschraube auch ausgehend von der Führung in Richtung der Auflage und im Bereich der Auflage im wesentlichen außerhalb der Ebene des Schenkels erstrecken, so daß vorderseitig eine plane Fläche an der Anschlußklemme gegeben ist. Die Anschlußklemme in einer derartigen Gestalt, läßt sich besonders vorteilhaft bündig zu einer Außenkontur in einem Gerätegehäuse anordnen.

Zweckmäßigerweise ist die Auflage von einer innen liegenden Fläche der Aussparung gebildet, wodurch eine sehr schmale und dadurch platzsparende Bauweise erzielbar ist. Darüber hinaus sorgt die Auflage vorteilhaft durch ihre kleine Auflagefläche in Wirkverbindung mit der Klemmschraube für eine gute Leiterquetschung, vorzugsweise bei Leitern mit großem Querschnitt. Besonders einfach läßt sich dabei ein Einsteckschutz durch ein Verlängern des Bandzuschnitts ohne weiteren Verschnitt an der Klemme ausgestalten.

Kostengünstig und einsatzwirksam ist eine Ausführung der Anschlußklemme, bei der die Auflage aus einem Teil des bandförmigen Materials zur Bildung einer verbreiterten Auflagefläche geformt ist. Hierbei sorgt die Auflage vorteilhaft durch ihre große Auflagefläche in Wirkverbindung mit der Klemmschraube für eine gute Leiterquetschung, vorzugsweise bei Leitern mit kleinem Querschnitt.

In einfacher Weise ist der Klemmrahmen führungsseitig als Federglied ausgestaltet. Die daraus resultierende Federwirkung des durch die Klemmschraube verspannten Klemmrahmens, wirkt als selbstnachjustierende Schraubensicherung und sorgt so bei Temperatur- und Alterungseinflüssen an den Kontaktstellen für eine permanente und ausreichende Leiterklemmung. Dieser Vorteil macht sich insbesondere bei einem Leiter aus Aluminium oder aus einer Aluminiumlegierung bemerkbar, da dieses Leitermaterial dazu neigt, sich zu setzen.

Mit Vorteil ist der Klemmrahmen führungsseitig rohrförmig gewickelt, wodurch sich zum einen fertigungsbedingte Vorteile ergeben und zum anderen eine ausreichend stabile und eine insbesondere verkantungssichere Führung bilden läßt.

Vorteilhafterweise ist das Material des Klemmrahmens führungsseitig umgebogen, derart, daß die Führung von aufeinanderliegenden Seiten des Materials gebildet ist, zwischen denen die Klemmschraube angeordnet werden kann. Daraus resultieren durch besonders wenige Umformschritte fertigungsbedingte Vorteile. Weiterhin läßt sich somit aus dünnem Blech eine Anschlußklemme herstellen, die trotz ihrer geringen Wandungsstärke allen Anforderungen an eine stabile Anschlußklemme gerecht wird.

In einer weiteren Ausführungsform der Erfindung umfaßt die Führung einen Bügel, der am Klemmrahmen befestigt ist, wobei die Klemmschraube zwischen Bügel und Klemmrahmen angeordnet ist. Hierbei besteht der Vorteil, daß die herstellungsbedingten Fertigungsschritte am Klemmrahmen mit einem minimalen Aufwand ausführbar sind, da ein Teil der Führung als vorgeformter Bügel kraft-, form- oder stoffschlüssig, vorzugsweise schweißtechnisch aufgebracht werden kann.

Zweckmäßigerweise umfaßt bei einer weiteren Ausgestaltung die Führung ein ringförmiges Teil zur Aufnahme der Klemmschraube. Hierzu ist nur eine geringe Anzahl von Fertigungsschritten notwendig, da die Führung an sich als vorgefertigtes Teil einsetzbar ist. Der dabei verwendete Verbindungsvorgang kann schweißtechnischer Art sein oder auf der Basis einer Presspassung oder einer Verstemmtechnik beruhen.

Mit Vorteil ist der Schenkel der Anschlußklemme als Leitereinsteckschutz ausgestaltet, wodurch eine Schutzfunktion hinsichtlich der bestimmungsgemäßen Einführung des Leiters gegeben ist. Dadurch kann eine fehlerhafte Einführung des Leiters zwischen dem Klemmrahmen und einem Gerätegehäuse verhindert werden.

Weitere Vorteile und Details der Erfindung werden nachfolgend beispielhaft anhand der Zeichnung näher erläutert. Es zeigen:
- FIG 1 bis 5: eine erste Anschlußklemme 1a in verschiedenen Darstellungen,
- FIG 6 bis 8: eine zweite Anschlußklemme 1b mit verbreiterter Auflage in verschiedenen Darstellungen
- FIG 9 bis 11: eine dritte Anschlußklemme 1c mit einem führungsseitig gewickelten Klemmrahmen in verschiedenen Darstellungen,
- FIG 12 bis 14: eine vierte Anschlußklemme mit einem führungsseitig umgebogenen Klemmrahmen in verschiedenen Darstellungen,
- FIG 15 bis 17: eine fünfte Anschlußklemme mit einem führungsseitig umgebogenen Klemmrahmen in verschiedenen Darstellungen,
- FIG 18 bis 20: eine sechste Anschlußklemme mit einem führungsseitig am Klemmrahmen befestigten Bügel in verschiedenen Darstellungen,
- FIG 21 bis 23: eine siebente Anschlußklemme mit einer ringförmigen Führung in verschiedenen Darstellungen,
- FIG 24 bis 26: eine achte Anschlußklemme mit einer ringförmigen Führung in verschiedenen Darstellungen.

Im nachfolgenden Text sind gleiche Teile der Figuren mit gleichen Bezugszeichen oder sinngemäß mit ähnlichen Bezugszeichen versehen. Zur Vereinfachung ist in einigen Figuren die Klemmschraube der Anschlußklemme nicht dargestellt.

In FIG 1 ist eine erste Anschlußklemme 1a in einer räumlichen Darstellung gezeigt, deren wesentliche Basis ein Klemmrahmen 2 ist, der unter anderem aus einem bandförmigen Material 3 gebildet ist. Das bandförmige Material 3 versteht sich als elektrischer Leiter und kann daher aus unterschiedlichen Leiterwerkstoffen, insbesondere aus verschiedenen Metallegierungen, bestehen.

Die Anschlußklemme 1a dient als Verbindungsmittel für einen Strompfad. Der Ausführung der Anschlußklemme 1a entsprechend, unterscheidet man das Einsatzgebiet. Dieses kann unter anderem die Verwendung bei einer Abzweigdose, einem Gerät, einer Leuchte, einem Steuerschrank, einer Steckdose und einem Schalter umfassen.

FIG 2 zeigt eine Abwicklung des Klemmrahmens 2 der Anschlußklemme 1a, gemäß FIG 1, in der Draufsicht. Bei der hier gezeigten Figur ist das bandförmige Material 3 in mehrere Konstruktionssegmente gegliedert und weist zudem eine innenliegende Aussparung auf, die als Aufnahmeraum 5 dient und wodurch der Klemmrahmen 2 gebildet ist. Das bei der Einbringung der Aussparung überschüssige Material dient im wesentlichen zur Bildung einer Führung 6. Die Ausgestaltung kann unter anderem umformtechnisch mittels einer Stanznadel, einem Gesenk und einem Stempel erfolgen.

Die Außenkontur des bandförmigen Materials 3 stellt ein Rechteck RE dar. Ausgehend von einem führungsseitigen Ende FE, welches eine kurze Seite des Rechtecks RE wiedergibt, bildet ein erstes Segment ein Federglied 4 des Klemmrahmens 2. Dieses Federglied 4 führt weiter auf ein führungs- und anschließend auf ein schenkelseitiges Zwischenstück FZ bzw. SZ, welche später, anhand FIG 1, noch näher beschrieben werden. Im Anschluß an diese Zwischenstücke FZ, SZ gliedert sich ein weiteres Segment als Schenkel 9 an, der auf ein schenkelseitiges Ende SE führt. Der Schenkel 9 kann schenkelseitig auf einfache Weise verlängert werden, so dass diese Schenkelverlängerung als Leitereinsteckschutz verwendbar ist.

Unter Leitereinsteckschutz wird vorliegend eine Vorrichtung verstanden, die ein Einstecken des Leiters außerhalb des Aufnahmeraums 5, insbesondere zwischen dem Klemmrahmen 2 und einem Gerätegehäuse, verhindert.

Die Führung 6 ist zylindrisch und erhaben ausgeformt und erstreckt sich in etwa hälftig über das führungsseitig Federglied 4 und ebenfalls in etwa hälftig in den Aufnahmeraum 5 hinein.

Der Aufnahmeraum 5 ist im Vergleich zum Durchmesser der Führung 6 im Bereich des führungsseitigen Zwischenstücks FZ durch einen Freischnitt FS breiter ausgestaltet. Die Seiten des Freischnitts FS verlaufen zu den langen Seiten des Rechtecks RE parallel. Dieser Freischnitt ist erforderlich, um bei der Formgebung der Führung 6 und des führungsseitigen Zwischenstücks FZ, gemäß FIG 1, einen ausreichend großen Abstand zu den Innenseiten des Aufnahmeraums 5 zu erhalten.

In einer Übergangszone zwischen dem führungs- und schenkelseitigen Zwischenstück FZ bzw. SZ ist der Aufnahmeraum 5 auf zwei Seiten der Führung 6 um jeweils einen Freischnitt FS verbreitert. Die Seiten des Aufnahmeraum 5 in diesem Bereich, verlaufen ebenfalls parallel zu den langen Seiten des Rechtecks RE. Der Aufnahmeraum 5 erstreckt sich im oberen Drittel in den Bereich des Schenkels 9 hinein, wobei eine zur kurzen Seite des Rechtecks RE parallelen Seite den Abschluß des Aufnahmeraums 5 bildet, die als Auflage 8 dient.

Basierend auf der Darstellung, gemäß FIG 2, zeigt die FIG 1 die Anschlußklemme 1a in ihrer vollständigen Ausgestaltung. Prägnant ist hierbei das einschenklige Profil des Klemmrahmens 2. Dabei sind die führungs- und schenkelseitigen Zwischenstücke FZ bzw. SZ derart gegenläufig und annähernd S-förmig gebogen, daß das Federglied 4 rechtwinklig zum Schenkel 9 angeordnet ist. Die Oberseiten der zylindrisch ausgeprägten Führung 6 verlaufen dabei parallel zum Federglied 4, wobei sich die Erhebung der Führung 6 über das Federglied 4 hinaus, außerhalb des Aufnahmeraums 5, fortsetzt.

In der Führung 6 ist eine Klemmschraube 7 eingesetzt, die entlang einer Klemmachse KA in Richtung der Auflage 8 und im wesentlichen in der Ebene des Schenkels 9 verläuft.

Die FIG 3 zeigt die Anschlußklemme 1a, gemäß FIG 1, in der Seitenansicht, wodurch die beschriebenen Konstruktionsmerkmale verdeutlicht werden. Gleiches gilt sinngemäß für die FIG 4 und 5, die den Klemmrahmen 2 der Anschlußklemme 1a in der Drauf- bzw. in der Vorderansicht, gemäß FIG 1, zeigen.

FIG 6 zeigt eine zweite Anschlußklemme 1b in der Seitenansicht, jedoch mit einer verbreiterter Auflage 8 gegenüber der ersten Anschlußklemme 1a. Hierzu ist der Aufnahmeraum 5 im Bereich des Schenkels 9 seitlich, parallel zu den langen Seiten des Rechtecks RE, geschlitzt. Die daraus entstehende Zunge 10 dient im umgeformten Zustand als verbreiterte Auflage 8.

Die Umformung kann auf verschiedene Weisen in zwei Schritten geschehen. Zum einen kann die Zunge 10 an ihrem Ansatz in einem ersten Schritt quer zur Klemmachse KA in Richtung des führungsseitigen Endes FE und an einer etwas zum Ansatz der Zunge 10 entfernteren Bereich in einem zweiten Schritt entgegengesetzt gebogen werden.

Zum anderen ist es möglich, die Zunge 10 an ihrem Ansatz in einem alternativen ersten Schritt ebenfalls quer zur Klemmachse KA entgegen der Richtung des führungsseitigen Endes FE zu biegen. In einem alternativen zweiten Schritt wird eine in Richtung des führungsseitigen Endes FE und zum Federglied 4 parallele Schubkraft eingeleitet. Die Zunge 10 wird so innerhalb eines Auflagenniveaus quer zur Klemmachse KA gestoßen, daß sich zum einen in Richtung des führungsseitigen Endes FE eine Bauchung an der Zunge 10 und zum anderen in entgegengesetzter Richtung ein freies Ende der Zunge 10 ausbildet.

Die oben genannten Biege- und Stoßschritte können bezüglich ihrer Reihenfolge und/oder Richtung beliebig, insbesondere entgegengesetzt, variiert werden, wobei ein funktionell äquivalentes Ergebnis erzielt werden kann.

Die FIG 7 und 8 zeigen den Klemmrahmen 2 der Anschlußklemme 1b in der Draufsicht bzw. in der Vorderansicht.

In der FIG 9 ist eine dritte Anschlußklemme 1c mit einem führungsseitig gewickelten Klemmrahmen in der Seitenansicht gezeigt. Diese Ausführung unterscheidet sich zu der Ausführung FIG 6 dadurch, daß die Führung 6 radial in der Ebene der Klemmachse KA und axial mittig im gewickelten Klemmrahmen 2 angeordnet ist.

Weiterhin ist die Zunge 10 in diesem Ausführungsbeispiel an ihrem Ansatz lediglich in einem einzigen Schritt quer zur Klemmachse KA in Richtung des führungsseitigen Endes FE umgebogen. Um die Auflage 8 im Zentrum der Klemmachse KA zu positionieren, verläuft der Schenkel 9 im Bereich der Auflage 8 diagonal gekröpft entgegen der Richtung des führungsseitigen Endes FE. Der restliche Bereich des Schenkels 9 verläuft im Anschluß daran wieder parallel zur Klemmachse KA.

Die FIG 10 und 11 zeigen den Klemmrahmen 2 der Anschlußklemme 1c in der Draufsicht bzw. in der Vorderansicht.

FIG 12 zeigt eine vierte Anschlußklemme 1d mit einem führungsseitig umgebogenen Klemmrahmen 2 in der Seitenansicht. Der wesentliche Unterschied zur dritten Anschlußklemme 1c gemäß FIG 9 besteht darin, daß die Führung 6 von parallel verlaufenden und bügelförmig ausgestalteten Seiten des Materials gebildet ist, zwischen denen die hier nicht gezeigte Klemmschraube angeordnet ist.

Des Weiteren verläuft die Klemmachse KA im Bereich der Auflage 8 im wesentlichen außerhalb der Ebene des Schenkels 9. Der Schenkel 9 ist darüber hinaus geradlinig ausgebildet. Die als Auflage 8 dienende Blechzunge 10 hingegen, ist ebenfalls nur einfach in Richtung des führungsseitigen Endes FE umgebogen.

Die FIG 13 und 14 zeigen den Klemmrahmen 2 der vierten Anschlußklemme 1d in der Draufsicht bzw. in der Vorderansicht.

In FIG 15 ist eine fünfte Anschlußklemme 1e mit einem führungsseitig umgebogenen Klemmrahmen 2 in der Seitenansicht gezeigt. Der wesentliche Unterschied zur vierten Anschlußklemme 1d besteht darin, daß die Führung 6 von aufeinanderliegenden Seiten des Materials gebildet ist, zwischen denen die hier nicht gezeigte Klemmschraube angeordnet ist. Weiterhin erstreckt sich die Klemmschraube im Bereich der Auflage 8 im wesentlichen in der Ebene des Schenkels 9.

Die FIG 16 und 17 zeigen den Klemmrahmen 2 der fünften Anschlußklemme 1e in der Draufsicht bzw. in der Vorderansicht.

FIG 18 zeigt eine sechste Anschlußklemme 1f mit einem führungsseitig am Klemmrahmen 2 befestigten Bügel 11 in der Seitenansicht. Der wesentliche Unterschied zur fünften Anschlußklemme 1e besteht darin, daß sich die Führung 6 aus einem am Klemmrahmen 2 ausgeformten Führungsbügel und aus einem hier zusätzlich befestigten, insbesondere aufgeschweißten Bügel 11 zusammensetzt.

Die FIG 19 und 20 zeigen den Klemmrahmen 2 der Anschlußklemme 1f in der Draufsicht bzw. in der Vorderansicht.

In FIG 21 ist eine siebente Anschlußklemme 1g mit einer ringförmigen Führung 6 in der Seitenansicht gezeigt. Der wesentliche Unterschied im Vergleich zur sechsten Anschlußklemme 1f besteht darin, daß der Klemmrahmen 2 vollkommen geradlinig Verläuft, führungsseitig offen ist und durch ein innenliegendes, ringförmiges Teil 12 zur Aufnahme der hier nicht gezeigten Klemmschraube zum Klemmrahmen 2 ausgebildet ist. Das ringförmige Teil 12 kann kraft-, form- oder stoffschlüssig, vorzugsweise auch schweißtechnisch, mit dem Klemmrahmen 2 verbunden werden.

Die FIG 22 und 23 zeigen den Klemmrahmen 2 der siebenten Anschlußklemme 1g in der Draufsicht bzw. in der Vorderansicht.

FIG 24 zeigt eine achte Anschlußklemme 1h mit einer ringförmigen Führung 6 in der Seitenansicht. Der wesentliche Unterschied zur siebenten Anschlußklemme 1g besteht darin, daß der ringförmige Teil 12 nicht innenliegend angeordnet ist, sondern sich mittels zweier Aussparungen um die Enden des offenen Klemmrahmens 2 legt. Die Verbindung zwischen dem ringförmigem Teil 12 und dem Klemmrahmen 2 erfolgt kraft-, form- oder stoffschlüssig, jedoch vorzugsweise durch eine Presspassung oder über einen Verstemmschritt.

Die FIG 25 und 26 zeigen den Klemmrahmen 2 der achten Anschlußklemme 1h in der Draufsicht bzw. in der Vorderansicht.

Selbstverständlich können Details der jeweiligen Ausführungen frei miteinander kombiniert werden, ohne daß der Grundgedanke der neuen Idee verlassen wird. Wesentlich für die neue Klemme ist, daß aus einem einfachen bandförmigen Material mit nur wenigen Fertigungsschritten eine verblüffend einfache Anschlußklemme hergestellt werden kann.

## Patentansprüche

1. Anschlußklemme (1), mit einem Klemmrahmen (2) aus einem bandförmigem Material (3), der eine innenliegende Aussparung aufweist, die für einen Leiter als Aufnahmeraum (5) dient, der an einer Seite eine Führung (6) für eine darin angeordnete Klemmschraube (7) und an einer der einen Seite gegenüberliegenden anderen Seite eine Auflage (8) für den Leiter aufweist,
**dadurch gekennzeichnet,**
**dass** der Klemmrahmen (2) ein einschenkliges Profil aufweist.

2. Anschlußklemmme (1) nach Anspruch 1,
**dadurch gekennzeichnet,**
**dass** sich die Klemmschraube (7) ausgehend von der Führung in Richtung der Auflage (8) und im Bereich der Auflage (8) im wesentlichen in der Ebene des Schenkels (9) erstreckt.

3. Anschlußklemmme (1) nach Anspruch 1,
**dadurch gekennzeichnet,**
**dass** sich die Klemmschraube (7) ausgehend von der Führung (6) in Richtung der Auflage (8) und im Bereich der Auflage (8) im wesentlichen außerhalb der Ebene des Schenkels (9) erstreckt.

4. Anschlußklemmme (1) nach Anspruch 1,
**dadurch gekennzeichnet,**
**dass** die Auflage (8) von einer innenliegenden Fläche der Aussparung gebildet ist.

5. Anschlußklemme (1) nach Anspruch 1,
**dadurch gekennzeichnet,**
**dass** die Auflage (8) aus einem Teil des bandförmigen Materials (3) zur Bildung einer verbreiterten Auflagefläche geformt ist.

6. Anschlußklemme (1) nach einem der Ansprüche 1, 2 oder 3,
**dadurch gekennzeichnet,**
**dass** der Klemmrahmen (2) führungsseitig als Federglied (4) ausgestaltet ist.

7. Anschlußklemme (1) nach einem der Ansprüche 1 bis 4,
**dadurch gekennzeichnet,**
**dass** der Klemmrahmen (2) führungsseitig rohrförmig gewickelt ist.

8. Anschlußklemme (1) nach Anspruch 1,
**dadurch gekennzeichnet,**
**dass** das Material des Klemmrahmens (2) führungsseitig umgebogen ist, derart, daß die Führung (6) von aufeinanderliegenden Seiten des bandförmigen Materials (3) gebildet ist, zwischen denen die Klemmschraube (7) angeordnet ist.

9. Anschlußklemme (1) nach Anspruch 1,
**dadurch gekennzeichnet,**
**dass** die Führung (6) einen Bügel (11) umfaßt, der am Klemmrahmen (2) befestigt ist, wobei die Klemmschraube (7) zwischen Bügel (11) und Klemmrahmen (2) angeordnet ist.

10. Anschlußklemme (1) nach Anspruch 1,
**dadurch gekennzeichnet,**
**dass** die Führung (6) ein ringförmiges Teil (12) zur Aufnahme der Klemmschraube (7) umfaßt.

11. Anschlußklemme (1) nach Anspruch 1,
**dadurch gekennzeichnet,**
**daß** der Schenkel (9) als Leitereinsteckschutz ausgebildet ist.
